# EUROPÄISCHE PATENTSCHRIFT

(11) **EP 1 215 347 B1**
(45) Veröffentlichungstag und Bekanntmachung des Hinweises auf die Patenterteilung: **03.03.2004**
(21) Anmeldenummer: 01128712.5
(22) Anmeldetag: 03.12.2001
(51) Int. Cl.: E04C 5/12, E04G 21/12

(54) **Verfahren zum Einbauen und Spannen eines freigespannten Zugglieds, sowie Verankerungsvorrichtung zum Durchführen des Verfahrens**
Method for installing and tensioning a free tendon, and anchoring device for carrying out the method
Procédé de pose et de mise en tension d'un élément de tension libre, et dispositif d'ancrage pour la mise en oeuvre du procédé

(30) Priorität: 13.12.2000 DE 10062227
(43) Veröffentlichungstag der Anmeldung: 19.06.2002
(73) Patentinhaber: Dywidag-Systems International GmbH, 85609 Aschheim (DE)
(72) Erfinder:
(74) Vertreter: Patentanwälte Möll und Bitterich

(56) Entgegenhaltungen:
- FR-A- 2 732 059
- US-A- 3 844 697
- US-A- 4 878 327

## Beschreibung

### Technisches Gebiet

Die Erfindung betrifft ein Verfahren zum Einbauen und Spannen eines freigespannten Zugglieds, zum Beispiel eines Schrägseils für eine Schrägseilbrücke, eines externen Spannglieds oder dergleichen aus einem Bündel von kunststoffummantelten Einzelelementen aus Stahl, wie zum Beispiel Drähten, Litzen oder dergleichen sowie zum Durchführen dieses Verfahrens geeignete Verankerungsvorrichtungen.

### Stand der Technik

Zugglieder, wie sie im Bauwesen zur Verankerung von Bauteilen, zum Beispiel als Schrägseile für Schrägseilbrücken, als externe Spannglieder oder ähnliche Zugelemente verwendet werden, bestehen vielfach aus einem Bündel von Einzelelementen, wie zum Beispiel Stahldrähten oder Litzen, die im freien Bereich des Zugglieds gemeinsam in einer rohrförmigen Umhüllung angeordnet, durch die betreffenden Bauteile hindurchgeführt und an deren der Eintrittsstelle gegenüberliegenden Seite mittels Verankerungsvorrichtungen verankert sind. Diese Verankerungsvorrichtungen -bestehen meist aus jeweils einer Ankerscheibe mit Bohrungen, durch welche die Einzelelemente hindurchgesteckt werden. Die Bohrungen haben zunächst einen zylindrischen, anschließend einen konischen Bereich, in dem die Einzelelemente mittels mehrteiliger Ringkeile verankert sind. Die rohrförmige Umhüllung des Zugglieds kann in seinem freien Bereich aus einem Kunststoffrohr, zum Beispiel aus Polyethylen (PE), oder aus einem Stahlrohr bestehen; im Verankerungsbereich besteht sie meist aus einem Ankerrohr aus Stahl.

Als Einzelelemente für derartige Zugglieder werden oft Litzen aus Stahldrähten verwendet, die zum Korrosionsschutz mit einem Fettüberzug und einer Umhüllung aus Kunststoff, meist aus PE, versehen sind. Diese Umhüllung kann aufextrudiert sein, also in Form eines Hüllschlauches, eines sogenannten PE-Mantels, eng an der Litze anliegen und sich mit dieser bewegen, wenn die Litze gespannt wird, oder sie kann als Rohr die Litze mit einem gewissen Abstand umgeben; in diesem Fall wird die Litze beim Spannen aus dem Mantel herausgezogen. Während solche PE-ummantelten Litzen in gleicher Weise verwendet werden können wie blanke Litzen ohne Umhüllung, ist es in jedem Fall erforderlich, die Litzen durch Entfernen des PE-Mantels im Bereich der Verankerungen freizulegen, damit die zur Verankerung eingesetzten Ringkeile unmittelbar an der metallischen Oberfläche der Litzen angreifen können.

Häufig werden die zur Verankerung bestimmten Enden der Litzen schon vor ihrem Einbau in das betreffende Bauwerk durch Entfernen des PE-Mantels freigelegt. Dabei ist es oft schwierig, bereits vor dem Einbau der Litzen die Länge exakt zu bestimmen, über die der PE-Mantel entfernt werden muss, um die Litzen ordnungsgemäß verankern zu können. Erweist sich die freigelegte Länge als zu kurz, kann die Zuverlässigkeit der Verankerung in Frage gestellt sein; ist die freigelegte Länge zu lang, dann kann über diesen Bereich die Zuverlässigkeit des Korrosionsschutzes gefährdet sein.

Um einen eng anliegenden PE-Mantel von der Litze, unabhängig von Toleranzen beim Ablängen und von Bauungenauigkeiten so zu entfernen, dass der verbliebene PE-Mantel im Endzustand, also bei der gespannten Litze, möglichst dicht an den jeweiligen Verankerungskeilen -endet, ist es schon bekannt geworden, den PE-Mantel jeder einzelnen Litze auf die Länge des beim Spannen am Spannende auftretenden Dehnweges im Zuge des Spannvorganges zu entfernen (DE 197 33 822 A1). Zu diesem Zweck wird im Bereich der Verankerung der betreffenden Litze, von der aus der Spannvorgang durchgeführt werden soll, ein Schälwerkzeug angeordnet, durch das der PE-Mantel infolge der beim Spannen der Litze am Spannende auftretenden Längsverschiebung während des Spannvorganges abgeschält wird. Dabei reicht meist ein Aufschlitzen des PE-Mantels in Längsrichtung, der dann durch einen ringförmigen Schnitt von dem verbleibenden Teil des Mantels abgetrennt wird. Bei diesem Verfahren lassen sich zwar Fehler aus Bauwerkstoleranzen und aufwändiges Messen weitgehend vermeiden; das zur Durchführung dieses Verfahrens erforderliche Schälwerkzeug ist jedoch aufwändig.

### Aufgabe der Erfindung

Vor diesem Hintergrund liegt der Erfindung die Aufgabe zugrunde, eine einfachere und weniger aufwändige Möglichkeit zu finden, um den PE-Mantel im Bereich des Spannendes einer Litze so zu entfernen bzw. die Litze in diesem Bereich so freizulegen, dass der verbliebene PE-Mantel im Endzustand möglichst dicht am Verankerungsbereich der Litze endet.

### Darstellung der Erfindung

Gemäß der Erfindung wird diese Aufgabe durch das Verfahren gemäß Anspruch 1 gelöst.

Zwei voneinander unabhängige, zur Durchführung dieses Verfahrens geeignete Verankerungsvorrichtungen für derartige Litzen sind in den Ansprüchen 7 und 8 angegeben.

Vorteilhafte Weiterbildungen ergeben sich aus den Unteransprüchen.

Der Grundgedanke der Erfindung besteht darin, einen die Einzelelemente eines Zugglieds eng anliegend umgebenden Kunststoff-Mantel an dem Ende, an dem die Einzetetemente gespannt und verankert werden, nicht auf die gesamte Länge der beim Spannen eintretenden Dehnung zu entfernen, sondern ihn beim Spannen der Einzelelemente, das eine Längsbewegung im Verankerungsbereich verursacht, an eben dieser Längsbewegung zu hindern, wodurch er, soweit er der Längsbewegung der Litze beim Spannen folgt, in dem vor der Verankerung liegenden Bereich gestaucht wird. Bei dieser Stauchung erleidet der Kunststoff-Mantel eine Verformung zunächst im elastischen Bereich, die danach aber zumindest zu einem Teil in eine plastische Verformung übergeht.

Dabei gibt es mehrere Möglichkeiten, den Kunststoff-Mantel an einer Längsbewegung zu hindern. Eine erste Möglichkeit besteht darin, in die Bohrungen der Ankerscheibe, und zwar in deren zylindrischen Teil, ein Druckrohr einzulegen, das jeweils ein Einzelelement eng umgibt und das an seinem einen Ende einen Anschlag für die Stirnseite des Kunststoff-Mantels bildet, während es an der gegenüberliegenden Seite an dem Verankerungskeil, und zwar an dessen schlankem Ende, anliegt.

Eine andere Möglichkeit besteht darin, im Bereich der die Ankerscheibe durchdringenden Bohrungen, und zwar in deren zylindrischem Teil, durch eine sacklochartige Erweiterung eine Schulter zu bilden, an die der Kunststoff-Mantel stimseitig anstößt. Da der Durchmesser des in Richtung zum Keil anschließenden Teils der zylindrischen Bohrung dann dem Außendurchmesser des jeweiligen Einzelelements entsprechen muss, hat dies allerdings den Nachteil, dass die Einzelelemente bei der Montage nicht durch die Ankerscheibe hindurch in die rohrförmige Umhüllung eingeführt werden können, sondern dass die Ankerscheibe nach dem Einführen der Einzelelemente von außen aufgesetzt werden muss.

In vielen Fällen liegt bauwerksseitig hinter der Ankerscheibe ein Abstandhalter aus Kunststoff, der Bohrungen für den Durchtritt der Einzelelemente besitzt. Hier besteht eine dritte Möglichkeit darin, die den Anschlag bildende Schulter an diesem Abstandhalter vorzusehen, der seinerseits eine Abstützung an der Ankerscheibe erfährt.

Das Ausmaß der möglichen Stauchung des Kunststoff-Mantels ist von den Eigenschaften des Materials, der Temperatur und anderen Einflussgrößen abhängig. Deshalb kann es sinnvoll sein, insbesondere bei größeren Spannwegen, das Ende der Litze, an dem diese gespannt und verankert wird, über einen gewissen Bereich schon vorher freizulegen, sei es durch Entfernen des Kunststoff-Mantels bereits vor dem Einbau, sei es durch Abschälen des Mantels während des Spannvorganges, und durch den erfindungsgemäßen Stauchvorgang nur die Feinabstimmung vorzunehmen, um das Ende des Kunststoff-Mantels und damit den Korrosionsschutz möglichst dicht an die Verankerungsvorrichtung heranzuführen bzw. anzuschließen.

### Beschreibung der Zeichnung

Die Erfindung wird nachstehend anhand der Zeichnung näher erläutert. Es zeigt
- Fig. 1: einen Längsschnitt durch eine Verankerungsvorrichtung gemäß der Erfindung,
- Fig. 2: einen Querschnitt entlang der Linie II-II in Fig. 1,
- Fig. 3: als Detail in größerem Maßstab den Verankerungsbereich einer Litze in verankertem Zustand,
- Fig. 4: in einer entsprechenden Darstellung eine weitere Ausführungsform und die
- Fig. 5 und 6: in entsprechenden Darstellungen den Spann- bzw. Verankerungsvorgang.

In den Fig. 1 und 2 ist-ein Verankerungsbereich eines Bündelspannglieds 1, zum Beispiel eines Schrägseils einer Schrägseilbrücke, aus einer Anzahl von einzelnen Zugelementen 2 dargestellt. Die Einzelelemente 2 bestehen aus Stahldrahtlitzen 3, die zum Korrosionsschutz je mit einer eng anliegenden Umhüllung aus Kunststoff, zum Beispiel PE, einem sogenannten PE-Mantel 4, versehen sind; der Hohlraum zwischen jeder Litze 3 und dem PE-Mantel 4 ist mit einer plastisch verformbaren Korrosionsschutzmasse, zum Beispiel Fett, ausgefüllt.

Die Litzen 3 sind mittels mehrteiliger Ringkeile 5 jeweils im konischen Teil von Bohrungen 6 in einer Ankerscheibe 7 verankert. Die Ankerscheibe 7 besitzt ein Außengewinde und ist von einer Ringmutter 8 umgeben, die ein entsprechendes Innengewinde aufweist und sich gegen einen Verankerungskörper 9 abstützt, der an einem -Bauwerksteil, zum Beispiel einem Betonbauteil 10 anliegt bzw. in dieses eingebettet ist. Die das Bündelspannglied 1 im Anschluss an den Verankerungsbereich umgebende rohrförmige Umhüllung ist bei 11 angedeutet.

An die Ankerscheibe 7 ist zum Betonbauteil 10 hin ein Ankerrohr 12 angesetzt, zum Beispiel angeschweißt. Innerhalb dieses Ankerrohres 12 befindet sich an die Ankerscheibe 7 anschließend eine Dichtung aus ein oder mehreren Dichtungsplatten 13. An die Platten 13 schließt sich ein Abstandhalter 14 aus Kunststoff an, an dem wiederum eine -Druckplatte 15 aus Stahl anliegt. Sowohl die Dichtungsplatten 13 als auch der Abstandhalter 14 und die Druckplatte 15 besitzen mit den Bohrungen 6 der Ankerscheibe fluchtende -Bohrungen, die von den Einzelelementen 2 durchsetzt sind. Der auf diese Weise gebildete Ankerkopf wird von Gewindebolzen 16 durchsetzt, -durch deren Anspannen von der Luftseite her Druck auf -die Dichtungsplatten 13 ausgeübt werden kann, so dass diese in einen dreidimensionalen Spannungszustand geraten und eine zuverlässige Dichtung gegenüber den sie durchsetzenden Einzelelementen 2 darstellen. Der gesamte Ankerkopf wird zur Luftseite hin durch eine -Kappe 17 abgeschlossen, in die durch eine Injizieröffnung 18 Korrosionsschutzmaterial 19 injiziert werden kann.

Fig. 3 zeigt in größerem Maßstab als Detail aus Fig. 1 den Verankerungsbereich eines Einzelelements 2 in einer Bohrung 6. Man erkennt dort in der Ankerscheibe 7 mit einer unteren Außenfläche 7a und einer oberen Außenfläche 7b die Bohrung 6 für den Durchtritt jeweils eines Einzelelements 2 sowie den die Verankerung bewirkenden Ringkeil 5 teils im Schnitt, teils in Ansicht. Das Einzelelement 2 ist der Einfachheit halber als Stahldraht dargestellt; in der Praxis wird es in der Regel eine Litze 3 aus Stahldrähten sein, weshalb nachfolgend jeweils dieser Ausdruck gebraucht werden wird. Die Bohrung 6 ist unterteilt in einen oberen konischen, den Ringkeil 5 aufnehmenden Bereich 6a und einen unteren zylindrischen Bereich 6b.

In den unteren zylindrischen Bereich 6b der Bohrung 6 ist ein Druckrohr 20 eingesetzt, dessen Innendurchmesser dem Außendurchmesser der Litze 3 und dessen Außendurchmesser dem Innendurchmesser des zylindrischen Teils 6b der Bohrung 6 entsprechen. Das untere stimseitige Ende 20a des Druckrohrs 20 bildet eine Schulter als Anschlag für das stirnseitige Ende des PE-Mantels 4; das obere stimseitige Ende 20b liegt am unteren schlanken Ende 20a des Ringkeils 5 an und findet an diesem ein Widerlager. Beim Spannen der Litze 3, die zu einer Dehnung und damit einer Längsverschiebung der Litze 3 samt des sie eng anliegend umgebenden PE-Mantels 4 führt, findet der PE-Mantel 4 an dem Ende 20a des Druckrohres 20 einen Anschlag, der ihn an einer Längsverschiebung hindert, wenn die Litze 3 beim Spannen eine Dehnung und infolge dessen eine Längsbewegung durch die Ankerscheibe 7 hindurch erfährt.

Fig. 4 zeigt eine zweite Ausführungsform einer solchen Vorrichtung zum Verhindern einer Axialbewegung des PE-Mantels 4. Hier befindet sich in dem unteren zylindrischen Bereich 6b der Bohrung 6 eine sacklochartige Erweiterung 6c, die am Übergang zu dem zylindrischen Bereich 6b eine ringförmige Schulter 6d bildet. Wenn der Durchmesser des zylindrischen Bereichs 6b nur so groß ist, dass die Litze 3 gerade durchtreten kann, findet der die Litze 3 in ihrem übrigen Bereich eng anliegend umgebende PE-Mantel 4 an dieser Schulter 6d einen Anschlag, der ihn ebenfalls an einer Längsverschiebung hindert, wenn die Litze 3 beim Spannen eine Dehnung und infolge dessen eine Längsbewegung durch die Ankerscheibe 7 hindurch erfährt.

Um zu vermeiden, dass der Ringkeil 5 sich beim Spannen der Litze 3 so weit öffnet, dass das Druckrohr 20 sich etwa in den Keil 5 hineinschieben könnte, so dass dieser die Litze 3 nicht mehr verankern kann, ist es notwendig, die Längsbewegung des Keiles 5 beim Spannen zu begrenzen. Eine Möglichkeit, wie dies durchgeführt werden kann, ist in den Fig. 5 und 6 in ähnlichen Darstellungen wie den Fig. 2 und 3 gezeigt. Fig. 5 zeigt den Zustand beim Spannen, Fig. 6 den gespannten und verankerten Zustand.

Gemäß Fig. 5 ist innerhalb des Vorsatzkopfes 21 einer - nicht dargestellten - Spannpresse, die sich auf die Oberseite 7b der Ankerscheibe 7 abstützt, ein Stempel 22 angeordnet, der sich mit einem unteren Flansch 23 gegenüber dem luftseitigen dickeren Ende 5b des Keils 5 abstützt. In der Seitenwand besitzt der Vorsatzkopf 21 eine Ausnehmung 24, in der eine Klemmschraube 25 bewegbar ist, die in eine Querbohrung in dem Stempel 22 eingeschraubt werden kann. In diesem Fall wird die Längsbewegung des Ringkeils 5 beim Spannen der Litze 3 in Richtung des Pfeils 26 dadurch begrenzt, dass das luftseitige dickere Ende 5b des Ringkeils 5 einen Anschlag an dem Flansch 23 des Stempels 22 findet, welcher seinerseits an einer Schulter 27 im Inneren des Vorsatzkopfes 21 anliegt. Dadurch wird der Keil 5 an einer zu weiten Öffnung gehindert.

Andererseits muss nach Beendigung des Spannvorganges sichergestellt werden, dass der Ringkeil 5 trotz der Federwirkung des gestauchten PE-Mantels 4, die Rückstellkräfte entwickelt, in den konischen Bereich 6a der Bohrung 6 hineingezogen wird, um eine einwandfreie Verankerung zu gewährleisten. Dies kann entweder dadurch erfolgen, dass, wie an sich bekannt, der Keil 5 bei festgehaltener Litze 3 durch einen an der Spannpresse angeordneten Verkeilkolben in den konischen Bereich 6a der Bohrung 6 hineingedrückt wird oder, wie in Fig. 6 angedeutet, dadurch, dass der Stempel 22 durch die Klemmschraube 25 gegenüber der Litze 3 fixiert wird, so dass diese nach dem Lösen der Verbindung zur Spannpresse infolge der ihr vermittelten Spannkraft den Keil 5 in Richtung des Pfeiles 28 in seinen Sitz im konischen Bereich 6a der Bohrung 6 mitnimmt. Nach dem dergestalt erfolgten Verankern der Litze kann die Presse mit dem Stempel 22 entfernt werden.

## Patentansprüche

1. Verfahren zum Einbauen und Spannen eines freigespannten Zugglieds, zum Beispiel eines Schrägseils für eine Schrägseilbrücke, eines externen Spannglieds oder dergleichen aus einem Bündel von kunststoffummantelten Einzelelementen aus Stahl, wie zum Beispiel Drähten, Litzen oder dergleichen, die an den Enden jeweils mittels Keilen in einer gegenüber dem Bauwerk abgestützten Ankerscheibe verankert werden, wobei die Einzelelemente im Bereich der Verankerung freigelegt werden, **dadurch gekennzeichnet, dass** der Kunststoff-Mantel (4) der Einzelelemente (2) während der beim Spannen erfolgenden Dehnung jedes einzelnen Elementes (2) durch Anschlag an einer das Element (2) im Verankerungsbereich ringförmig umgebenden Schulter (20a, 6d) an einer Längsbewegung gehindert und dadurch gestaucht wird.

2. Verfahren nach Anspruch 1, **dadurch gekennzeichnet, dass** Vorkehrungen getroffen werden, um den Keil (5) nach dem Spannen gegen die Rückstellkraft des gestauchten Kunststoff-Mantels (4) in die Verankerungsposition in der Ankerscheibe (7) zu bringen.

3. Verfahren nach Anspruch 2, **dadurch gekennzeichnet, dass** der Keil (5) unter Festhaltung des gespannten Einzelelementes (2) durch eine äußere Längskraft in seinen Sitz in der Bohrung (6) in der Ankerscheibe (7) gedrückt wird.

4. Verfahren nach Anspruch 2, **dadurch gekennzeichnet, dass** das Einzelelement (2) um einen gewissen Betrag überspannt wird, dass der Keil (5) an dem überspannten Einzelelement (2) fixiert und beim Nachlassen der Spannkraft auf den vorbestimmten Wert durch dieses in seinen Sitz in der Bohrung (6) in der Ankerscheibe (7) gezogen wird.

5. Verfahren nach einem der Ansprüche 1 bis 4, **dadurch gekennzeichnet, dass** beim Spannen der Einzelelemente (2) die durch Mitnahme eintretende Längsbewegung des Keils (5) durch einen Anschlag begrenzt wird.

6. Verfahren nach Anspruch 1, **dadurch gekennzeichnet, dass** die Einzelelemente (2) bei längeren Spannwegen in aufeinanderfolgenden Stufen freigelegt werden, nämlich in einer ersten Stufe durch Abschälen und Entfernen des Kunststoff-Mantels (4) und in einer zweiten Stufe durch Zurückhalten und Stauchen des Kunststoff-Mantels (4).

7. Verankerungsvorrichtung zum Einbauen und Spannen eines freigespannten Zugglieds (1) mit kunststoffummantelten Einzelelementen (2) und zum Durchführen des Verfahrens nach Anspruch 1 mit einer gegenüber dem Bauwerk abstützbaren Ankerscheibe mit einer Anzahl von Bohrungen (6) für den Durchtritt der Einzelelemente (2) zur Verankerung mittels Keilen (5), **dadurch gekennzeichnet, dass** die den Anschlag für die Rückhaltung des Kunststoff-Mantels (4) bildende Schulter an einer Stirnseite (20a) eines jeweils ein Einzelelement (2) im Bereich der Bohrungen (6) umgebenden Druckrohres (20) gebildet ist, das mit seiner gegenüberliegenden Stirnseite (20b) an dem Verankerungskeil (5) anliegt.

8. Verankerungsvonichtung mit einem Druckrohr (20) nach Anspruch 7, **dadurch gekennzeichnet, dass** der Innendurchmesser des Druckrohres (20) dem Außendurchmesser des jeweiligen Einzelelements (2) und sein Außendurchmesser dem Innendurchmesser der Bohrung (6) in der Ankerscheibe (7) entsprechen.

9. Verankerungsvorrichtung zum Einbauen und Spannen eines freigespannten Zugglieds (1) mit kunststoffummantelten Einzelelementen (2) und zum Durchführen des Verfahrens nach Anspruch 1 mit einer gegenüber dem Bauwerk abstützbaren Ankerscheibe mit einer Anzahl von Bohrungen für den Durchtritt der Einzelelemente zur Verankerung mittels Keilen, **dadurch gekennzeichnet, dass** die den Anschlag für die Rückhaltung des Kunststoff-Mantels (4) bildende Schulter (6d) am Grunde einer sacklochartigen Erweiterung (6c) der Bohrungen (6) für die Einzelelemente (2) in der Ankerscheibe (7) gebildet ist.

10. Verankerungsvorrichtung zum Einbauen und Spannen eines freigespannten Zugglieds (1) mit kunststoffummantelten Einzelelementen (2) und zum Durchführen des Verfahrens nach Anspruch 1 mit einer gegenüber dem Bauwerk abstützbaren Ankerscheibe mit einer Anzahl von Bohrungen für den Durchtritt der Einzelelemente zur Verankerung mittels Keilen, **dadurch gekennzeichnet, dass** die den Anschlag für die Rückhaltung des Kunststoff-Mantels (4) bildende Schulter an einem der Ankerscheibe (7) bauwerksseitig nachgeordneten Abstandhalter (14) angeordnet ist, der mit Bohrungen für den Durchtritt der Einzelelemente (2) versehen ist.

## Claims

1. Method for installing and tensioning a freely tensioned tension member, for example a stay cable for a cable-stayed bridge, an external tendon or similar consisting of a bundle of plastic-sheathed individual elements of steel such as, for example, wires, strands or similar, which are in each case anchored at the ends by means of wedges in an anchor plate, which is supported with respect to the structure, wherein the individual elements are exposed in the region of the anchorage, **characterised in that**, during the extension of each individual element (2) occurring upon tensioning, the plastic sheath (4) of the individual elements (2) is prevented from moving longitudinally by striking against a shoulder (20a, 6d), which surrounds the element (2) like a ring in the anchoring region, and is thereby compressed.

2. Method according to Claim 1, **characterised in that** precautionary measures are taken to bring the wedge (5) into the anchoring position in the anchor plate (7) against the restoring force of the compressed plastic sheath (4) following tensioning.

3. Method according to Claim 2, **characterised in that** the wedge (5) is pushed into its seat in the bore (6) in the anchor plate (7) by an external longitudinal force while restraining the tensioned individual element (2).

4. Method according to Claim 2, **characterised in that** the individual element (2) is overtensioned by a certain amount, that the wedge (5) is fixed to the overtensioned individual element (2) and, upon decreasing the tensional force to the predetermined value, is pulled by this element into its seat in the bore (6) in the anchor plate (7).

5. Method according to any one of Claims 1 to 4, **characterised in that** the longitudinal movement of the wedge (5) occurring through entrainment is limited by a stop when tensioning the individual elements (2).

6. Method according to Claim 1, **characterised in that**, given relatively long tensioning distances, the individual elements (2) are exposed in successive stages, namely in a first stage by peeling off and removing the plastic sheath (4) and in a second stage by holding back and compressing the plastic sheath (4).

7. Anchoring device for installing and tensioning a freely tensioned tension member (1) with plastic-sheathed individual elements (2) and for carrying out the method according to Claim 1, with an anchor plate, which can be supported with respect to the structure, with a number of bores (6) for the passage of the individual elements (2) for anchoring by means of wedges (5), **characterised in that** the shoulder forming the stop for holding back the plastic sheath (4) is formed at a front side (20a) of a pressure tube (20) which in each case surrounds an individual element (2) in the region of the bores (6) and lies with its opposite front side (20b) against the anchoring wedge (5).

8. Anchoring device with a pressure tube (20) according to Claim 7, **characterised in that** the inside diameter of the pressure tube (20) corresponds to the outside diameter of the respective individual element (2), and its outside diameter corresponds to the inside diameter of the bore (6) in the anchor plate (7).

9. Anchoring device for installing and tensioning a freely tensioned tension member (1) with plastic-sheathed individual elements (2) and for carrying out the method according to Claim 1, with an anchor plate, which can be supported with respect to the structure, with a number of bores for the passage of the individual elements for anchoring by means of wedges, **characterised in** Lhat the shoulder (6d) forming the stop for holding back the plastic sheath (4) is formed at the bottom of a widening (6c), like a blind hole, of the bores (6) for the individual elements (2) in the anchor plate (7).

10. Anchoring device for installing and tensioning a freely tensioned tension member (1) with plastic-sheathed individual elements (2) and for carrying out the method according to Claim 1, with an anchor plate, which can be supported with respect to the structure, with a number of bores for the passage of the individual elements for anchoring by means of wedges, **characterised in that** the shoulder forming the stop for holding back the plastic sheath (4) is disposed at a distance piece (14) which is disposed after the anchor plate (7) on the structure side and is provided with bores for the passage of the individual elements (2).

## Revendications

1. Procédé de pose et de mise en tension d'un élément de tension libre, par exemple un hauban destiné à un pont à haubans, un élément externe de précontrainte ou similaire constitué d'un faisceau d'éléments individuels en acier gainés de plastique tels que des fils d'acier, des torons ou similaires, qui sont ancrés aux extrémités à l'aide de clavettes d'ancrage dans une plaque d'ancrage soutenue à l'opposé de l'ouvrage, dans lequel les éléments individuels sont mis à nu dans la zone d'ancrage, **caractérisé en ce que** la gaine plastique (4) des éléments individuels (2) est, lors de l'allongement de chaque élément (2) au moment de la mise sous tension, entravée dans son mouvement longitudinal et par conséquent comprimée par butée sur un épaulement circulaire (20a, 6d) entourant l'élément (2) dans la zone d'ancrage.

2. Procédé selon la revendication 1 **caractérisé en ce que** des dispositions sont prises afin de mettre la clavette d'ancrage (5) en position d'ancrage dans la plaque d'ancrage (7) après la mise sous tension contre la force de rappel de la gaine plastique (4) comprimée.

3. Procédé selon la revendication 2 **caractérisé en ce que** la clavette d'ancrage (5) soit appuyée dans son logement dans le perçage (6) dans la plaque d'ancrage (7) par une force longitudinale extérieure, l'élément individuel (2) sous tension restant maintenu.

4. Procédé selon la revendication 2 **caractérisé en ce que** l'élément individuel (2) est soumis, dans une certaine proportion, à une tension excessive de manière à ce que la clavette d'ancrage (5) se fixe sur l'élément individuel (2) trop tendu et qu'au relâchement de l'effort de tension à la valeur préalablement définie, ce dernier soit tiré dans son logement dans le perçage (6) dans la plaque d'ancrage (7).

5. Procédé selon l'une des revendications 1 à 4 **caractérisé en ce que** le mouvement longitudinal de la clavette d'ancrage (5) survenant par entraînement lors de la mise sous tension des éléments individuels (2) est limité par une butée.

6. Procédé selon la revendication 1 **caractérisé en ce que** les éléments individuels (2) sont, lors de mises sous tension de grandes longueurs, mis à nus par étapes successives, à savoir au cours d'une première étape, par pelage et enlèvement de la gaine plastique (4) et au cours d'une seconde étape en retenant et comprimant la gaine plastique (4).

7. Dispositif d'ancrage pour la pose et la mise en tension d'un élément de tension (1) libre constitué d'éléments individuels (2) gainés de plastique et pour la mise en oeuvre du procédé selon la revendication 1 comportant une plaque d'ancrage pouvant être soutenue à l'opposé de l'ouvrage présentant un certain nombre de perçages (6) permettant le passage des éléments individuels (2) afin de les ancrer au moyen de clavettes d'ancrage (5) **caractérisé en ce que** l'épaulement formant une butée pour retenir la gaine plastique (4) est constitué sur une face frontale (20a) d'un tube sous pression (20) entourant chaque élément individuel (2) au niveau des perçages (5), lequel tube sous pression (20) est adjacent par sa face frontale opposée (20b) à la clavette d'ancrage (5).

8. Dispositif d'ancrage avec un tube sous pression (20) selon la revendication 7, **caractérisé en ce que** le diamètre intérieur du tube sous pression (20) corresponde au diamètre extérieur de l'élément individuel (2) en question et son diamètre extérieur, au diamètre intérieur du perçage (6) dans la plaque d'ancrage (7).

9. Dispositif d'ancrage pour la pose et la mise en tension d'un élément de tension (1) libre constitué d'éléments individuels (2) gainés de plastique et pour la mise en oeuvre du procédé selon la revendication 1 comportant une plaque d'ancrage pouvant être soutenue à l'opposé de l'ouvrage présentant un certain nombre de perçages permettant le passage des éléments individuels afin de les ancrer au moyen de clavettes d'ancrage **caractérisé en ce que** l'épaulement (6d) formant la butée pour retenir la gaine plastique (4) est formé à la base d'un élargissement (6c) de type trou borgne aménagé dans les perçages (6) destinés aux éléments individuels (2) dans la plaque d'ancrage (7).

10. Dispositif d'ancrage pour la pose et la mise en tension d'un élément de tension (1) libre constitué d'éléments individuels (2) gainés de plastique et pour la mise en oeuvre du procédé selon la revendication 1 comportant une plaque d'ancrage pouvant être soutenue à l'opposé de l'ouvrage présentant un certain nombre de perçages permettant le passage des éléments individuels afin de les ancrer au moyen de clavettes d'ancrage **caractérisé en ce que** l'épaulement formant la butée pour retenir la gaine plastique (4) est disposé sur un écarteur (14) situé dans le prolongement, côté ouvrage, après la plaque d'ancrage (7), qui est muni de perçages permettant le passage des éléments individuels (2).
